# FASCICULE DE BREVET EUROPEEN

(11) **EP 0 129 465 B1**
(45) Date de publication et mention de la délivrance du brevet: **31.08.1988**
(21) Numéro de dépôt: 84401172.6
(22) Date de dépôt: 06.06.1984
(51) Int. Cl.: B05B 11/04

(54) **Dispositif de pulvérisation pour récipient déformable**
Spritzkopf für einen verformbaren Behälter
Spray head for a deformable container

(30) Priorité: 14.06.1983 ES 272902
(43) Date de publication de la demande: 27.12.1984
(73) Titulaire: INTERSCENTS N.V., St. Maarten (AN)
(72) Inventeur: Workum, Donald, F-84000 Avignon (FR)
(74) Mandataire: Bakker, Gilles Egbert, Ir.

(56) Documents cités:
- FR-A- 1 164 124
- FR-A- 1 485 416
- FR-A- 1 485 417
- FR-A- 2 292 526
- FR-A- 2 341 369
- FR-A- 9 364 168
- US-A- 3 493 179
- US-A- 3 604 596

## Description

La présente invention concerne un dispositif de pulvérisation pour un récipient déformable pour créer une pression d'expulsion d'un liquide contenu dans le récipient passant par un tube plongeur et par un orifice ménagé à travers un capot rigide fermant le récipient, et pour créer une dépression d'aspiration d'air vers l'intérieur du récipient par le même orifice et par un passage d'air entre ledit orifice et l'intérieur du récipient, le dispositif comportant un obturateur mobile axialement par rapport au capot entre une position de pulvérisation et une position d'aspiration d'air, l'obturateur présentant extérieurement une face qui en position de pulvérisation est en appui avec une face interne du capot et coopère avec elle pour former une buse de pulvérisation de liquide et présentant un élément de fermenture pour fermer le tube plongeur en cas d'aspiration d'air, le tube plongeur étant connecté directement ou indirectement au capot et l'obturateur comprenant l'élément de fermeture étant mobile indépendamment du tube plongeur entre une position de repos correspondant à la position d'aspiration d'air dans laquelle le tube plongeur est fermé et une position de pulvérisation.

Un tel dispositif est connu par FR-A-2.364.168.

L'invention vise essentiellement à améliorer le fonctionnement du dispositif de pulvérisation dans ses différentes phases, et ceci dans une fabrication néanmoins très économique. Par rapport au dispositif antérieur connu, le dispositif de pulvérisation selon l'invention a, en effet, comme principaux avantages d'assurer une très bonne qualité de pulvérisation, d'éviter les variations de fonctionnement venant d'un niveau de liquide plus ou moins élevé au fur et à mesure que le récipient se vide en cours d'utilisation, d'assurer une pénétration rapide de l'air extérieur dans le récipient en fin de pulvérisation et d'augmenter la possibilité et l'efficacité de pulvérisations répétitives rapprochées.

Dans ce but, le dispositif de pulvérisation selon l'invention se caractérise en ce que l'obturateur est muni d'un chapeau avec une partie annulaire creuse et ouverte vers le bas, la partie annulaire s'étendant autour d'une partie tubulaire connectée au tube plongeur pour définir un premier flux de liquide du tube plongeur par l'intérieur de la partie annulaire et pour définir un deuxième flux d'air s'étendant des passages d'air, les orifices, et le long de l'extérieur de la partie annulaire de l'obterateur, de manière que le premier flux communique avec le deuxièr:e flux à travers les orifices ménagés dans le chapeau de l'obturateur, ces orifices étant situés latéralement de l'orifice ménagé à travers le capot rigide.

Dans un mode de réalisation préféré, ladite buse est constituée, en position de pulvérisation de l'obturateur, de préference sous la forme d'une buse tourbillonnaire, par des canaux ménagés dans la face externe du chapeau de l'obturateur et/ou dans la face interne du capot, les orifices de passage de liquide dans la chapeau débouchant à l'extrémité desdits cannaux opposée à l'orifice du capot.

Il est avantageux que le dispositif selon l'invention comporte une coupelle de jonction entre le tube plongeur et le capot, comportant des moyens de coopération avec ledit élément de fermenture de l'obturateur et la partie tubulaire dans l'interne de la partie annulaire creuse du chapeau, la partie tubulaire guidant l'écoulement du liquide, en position de pulvérisation de l'obturateur vers lesdits orifices du chapeau.

On remarquera que l'orifice prévu à travers le capot peut être aussi large que souhaitable pour permettre une pénetration aisée de l'air aspiré de l'extérieur. Ceci n'interfère pas avec le fonctionnement en buse de pulvérisation, car alors la section de passage offerte au liquide et à l'air qui forment ensemble le mélange pulvérisé, est déterminée par les faces en regard de l'obturateur et du capot, au voisinage du même orifice. De préférence, ces faces sont planes en cet endroit et comportent, l'une et/ou l'autre, des canaux en disposition rayonnante par rapport à l'orifice du capot, débouchant éventuellement tangentiellement devant cet orifice pour former une buse tourbillonnaire.

Selon un autre mode de réalisation une tige formant ledit élément de fermeture de l'obturateur est montée mobile par rapport au chapeau de l'obturateur coopérant avec le capot.

Le dispositif de pulvérisation selon l'invention peut être adapté à plusieurs modes de pulvérisation suivant la direction d'émission du produit pulvérisé.Tout en conservant les avantages essentiels obtenus par l'invention, on peut ainsi le destiner, soit à une émission verticale, dans l'axe du récipient, soit à une émission horizontale, soit encore à une émission oblique. Dans une conception pour émission verticale, l'obturateur peut être guidé simplement dans ses déplacements par rapport au capot par des ailes coulissant sur une face interne cylindrique du capot et laissant entre elles un large passage pour l'air aspiré en retour de pulvérisation. Dans le cas d'une émission horizontale ou oblique, il est utile de prévior, en plus, une orientation déterminée de l'obturateur dans le capot, en obligeant un coulissement longitudinal de l'obturateur, par exemple par des ailes coulissant dans des rainures du capot.

On décrira maintenant, plus en détails, des formes de réalisation particulières de l'invention qui en feront mieux comprendre les caractéristiques essentielles et les avantages, étant entendu toutefois que ces formes de réalisation sont choisies à titre d'exemples et qu'elles ne sont nullement limitatives. Leur description est illustrée par les figures annexées, dans lesquelles:
La figure 1 représente, en coupe axiale en élévation, un premier mode de réalisation d'un dispositif de pulvérisation selon l'invention;
La figure 2, pour le même mode de réalisation, montre la partie centrale du capot fermant le despositif, vue de dessous suivant la ligne de coupe II-II de la figure 1;
La figure 3 représente une vue de dessus de l'obturateur, supposé séparé des autres pièces du dispositif;
La figure 4 représente une coupe axiale de la partie centrale du dispositif, dans un mode de réalisation constituant une variante de celui de la figure 1 et destiné à produire un jet horizontal;
La figure 5 représente une coupe analogue, dans une autre variante de réalisation, convenant à l'émission d'un jet vertical;
La figure 6 est une vue générale d'un récipient équipé du dispositif de pulvérisation selon l'invention et elle montre, en coupe, un capuchon articulé protégeant ce dispositif.

Le dispositif de pulvérisation de la figure 1, désigné dans sa globaHté sous la référence 1, comporte essentiellement un obturateur 30, mobile à l'intérieur d'un corps de diffuseur comportant un capot 2, fermant le récipient 10. Ce capot présente intérieurement une jupe cylindrique 3, à l'intérieur de laquelle sont creusées, dans le sens axial, des rainures 4 qui, dans le mode de réalisation représenté, sont au nombre de deux et diamétralement opposées. A l'extérieur de la jupe 3, à l'intérieur du récipient, le capot forme une saillie annulaire 6 avec des surfaces ayant une inclinaison telle que la fonction d'accouplement dont il sera fait mention plus loin puisse être remplie. Une couronne annulaire 5 relie la jupe interne 3 à une jupe externe 7 par laquelle le capot est fixé par vissage ou encliquetage sur le goulot du récipient 10, représenté seulement partiellement.

Le récipient 10 est, par contre, montré sur la figure 7, où l'on voit qu'il est réalisé en une matière plastique souple qui le rend déformable à la main par l'utilisateur et prêt à reprendre sa forme initiale après l'effort par élasticité. Comme il est usuel, la compression du récipient par l'utilisateur provoque le fonctionnement en phase de pulvérisation alors que le retour à la position normale aspire l'air extérieur dans le récipient.

La partie supérieure 11 du capot 2, fermant la partie centrale par dessus la jupe interne 3, est constituée par une paroi dont la face intérieure forme au moins une portée plane 13. Telle qu'elle est représentée sur les figures 1 et 2, la portée plane 13 est disposée obliquement par rapport à l'axe du capot 12 et elle est circulaire. Un orifice 14 est percé à travers la paroi du capot au centre de la partie plane 13, selon une orientation également oblique. Dans le mode de réalisation représenté, la portée 13 est munie de rainures formant des canaux 15, en disposition rayonnante et débouchant tangentiellement dans l'orifice 14. De préférence, les rainures sont réparties régulièrement, au nombre de trois. Cette conception répond à celle d'une buse dite tourbillonnaire.

Par la partie inférieure de la jupe 3, le capot 2 communique avec le tube plongeur 16, qui débouche près du fond du récipient 10, De préférence, cette communication entre le tube plongeur 16 et le capot 2 s'effectue au moyen d'un élément de liaison constitué par une coupelle 17 dont un prolongement inférieur tubulaire 18 est pourvu de gorges et bourrelets annulaires 19 assurant la jonction étanche avec le tube plongeur. Toutefois, on peut aussi bien utiliser tout autre mode de liaison, par encliquetage ou autre.

La coupelle 17 forme un creux annulaire entouré par une jupe externe 20 et par une cheminée centrale 23, cette dernière étant dans le prolongement de la partie tubulaire inférieure 18. La jupe externe 20 présente en son extrémité supérieure un redan interne 21 qui assure un accouplement pratiquement étanche avec la saillie annulaire 6 de la jupe 3 du capot 2. Le fond de la coupelle 17 est percé d'un ou plusieurs orifices 22, généralement au nombre de trois, qui permettent le passage de l'air, dans un sens et dans l'autre, entre le volume d'air surmontant le liquide dans le récipient et la partie interne du diffuseur délimitée par la coupelle 17 et la partie supérieure centrale du capot 2. Cette partie interne communique, par ailleurs, avec le tube plongeur 16 par l'intérieur de la cheminée 23, au niveau d'un siège de valve formé par une lèvre interne 27 de cette jupe. L'obturateur 30 coopère avec ce siège de valve pour fermer la communication entre l'intérieur du corps diffuseur et le tube plongeur quand cet obturateur est dans la position correspondant à la phase d'aspiration d'air après une opération de pulvérisation.

L'obturateur 30 est mobile à l'intérieur du diffuseur entre deux positions extrêmes, la position basse correspondant à la phase d'aspiration d'air et la position haute à la phase de pulvérisa- rion. Cet obturateur comporte une tige axiale 40, surmontée d'un chapeau 31. La tige axiale 40 est creuse, dans le cas particulier représenté. Elle constitue l'élément de fermeture du tube plongeur et présente à l'extrêmité une forme adaptée à sa fonction de contact étanche précis sur la lèvre 27, avec une section tronconique dans le cas particulier représenté. Le chapeau 31 forme intérieurement un creux annulaire ouvert vers le bas, dans lequel pénètre la cheminée 23 de la coupelle 17, mais sans contact entre leurs parois respectives. Cette disposition permet de guider efficacement le liquide qui sort du tube plongeur quand l'obturateur est poussé vers le haut pour la pulvérisation. En effet, les orifices 28, dont il sera question plus loin, s'ouvrent à l'intérieur d'une partie annulaire 81 qui prolonge le chapeau en périphérie, autour de la cheminée 23 de la coupelle.

On n'a pas représenté la position de pulvérisation sur la figure 1. Les formes complémentaires de la face externe (supérieure) du chapeau 31 de l'obturateur et de la face interne (inférieure) de la partie centrale 11 du capot y apparaissent clairement. Elles seront déèrites en faisant référence à cette figure et aux figures 2 et3 qui la complètent.

La face extérieure du chapeau de l'obturateur comporte une portée plane 33, de contour circulaire, qui dans la position de pulvérisation, vient en appui sur la portée plane 13 du capot que l'on a déjà décrite. Pour une émission oblique, ces portées sont elles mêmes obliques et décentrées par rapport à l'axe du dispositif. On a déjà mentionné que des rainures 15 sont creusées dans la portée 13 selon une disposition rayonnante, mais tangentielle par rapport à l'orifice 14, qui permet d'assurer, en phase de pulvérisation, le fonctionnement d'une buse tourbillonnaire. De manière comparable, la portée 33 de l'obturateur est creusée de rainures 32. Ces rainures sont au nombre de trois, de même forme, et en correspondance avec les rainures 15; ce nombre est à utiliser le plus souvent, mais il n'est nullement limitatif. A l'extérieur des rainures, les parties 13 et 33 ont des formes correspondantes pour venir parfaitement en appui.

Les rainures 32 s'ouvrent dans un évidement commun 29 qui se place en regard de l'orifice de pulvérisation 14. A leur extrémité radialement opposée, elles débouchent au niveau d'orifices 28 percés à travers la paroi du chapeau de l'obturateur. On comprend que ces orifices 28 permettent à l'air de passer entre le dessus et le dessous du chapeau 31, mais leur rôle est surtout de permettre le passage du liquide dans la phase de pulvérisation. Lorsque l'obturateur est parvenu en fin de course vers le haut, en appui de la face interne du capot, les rainures respectives 15 et 32 coopèrent pour former des canaux qui représentent le seul passage disponible pour le liquide qui est poussé à travers les orifices 28 et conduit par ces canaux jusqu'à l'orifice de sortie 14. C'est ainsi que se trouve constituée la buse tourbillonnaire.

Grâce à cette disposition, la section de passage à la pulvérisation est définie par ces canaux, et nullement par la section de l'orifice 14. Le liquide est par contre mélangé à de l'air qui provient de l'intérieur du récipient par les orifices 22 et qui assure un effet venturi. Les débits d'air et de liquide dans le mélange projeté sont déterminés de manière indépendante. La part de liquide est liée aux dimensions des orifices 28 et à l'ouverture de la valve du tube plongeur. La quantité d'air est définie par les dimensions des orifices 22, étant entendu qu'ici l'obturateur est dimensionné pour ne créer aucune restriction à son passage sur le pourtour. L'air qui se mélange au liquide à l'entrée des canaux de la buse provoque l'éclatement du liquide en gouttelettes avant même l'expulsion du mélange à l'extérieur. La section de l'orifice de sortie est, quant à elle, librement déterminée pour permettre la meilleure rentrée d'air possible lorsque le récipient reprend sa forme initiale, par élasticité, après une opération de pulvérisation. On remarquera, par ailleurs, que le chapeau 31 de l'obturateur représente une surface importante sensible aux effets de la pression d'expulsion comme de la pression d'aspiration.

Il importe de relever que la conception particulière de la buse formée par les faces coopérantes de l'obturateur et du capot, au voisinage de l'orifice 14, différencie radicalement cette buse de ce que serait une simple restriction de la section de l'orifice 14 par une pointe pénétrant dedans. Cependant, la forme particulière qui a été décrite n'est pas pour autant limitative. En particulier, les canaux conduisant le mélange liquide/air pourraient être formés seulement soit sur le chapeau de l'obturateur, soit sur la face interne du capot.

Dans le cadre d'une buse à jet oblique comme il vient d'être décrit, l'obturateur 30 est fixe en rotation dans ses déplacements longitudinaux par rapport au capot 2. A cet effet, le chapeau 31 comporte extérieurement, sur la partie annulaire 81, deux ailes 37, en des positions diamétralement opposées, qui coulissent dans les rainures longitudinales 4 de la jupe interne du capot. La figure 2 fait apparaître qu'en plus de ces rainures 4, la jupe 3 du capot forme de larges évidements 34 et 34', laissant un espace libre en ces endroits entre l'obturateur et le capot, alors que la section de la partie annulaire 81 présente des méplats 35 et 35' qui augmentent encore l'espace. Cette conception facilite le passage de l'air qui circule par les orifices 14 et 22, principalement en contournant l'obturateur, et accessoirement par les orifices 28 en phase d'aspiration.

Dans le mode de réalisation de la figure 4, on retrouve les éléments essentiels qui ont déjà été décrits, à savoir essentiellement: le capot 2 dont on a seulement représenté la partie centrale, la coupelle 17 dont on voit seulement la partie supérieure, et l'obturateur 30. Dans ce cas, l'obturateur 30 est réalisé en deux parties: il comporte un clapet 71, dont la partie inférieure constitue l'élément de fermeture du tube plongeur coopérant avec la lèvre 27 de la coupelle 17 et dont la partie supérieure est contenue dans une cavité 72 du reste de l'obturateur. La liaison assurée à ce niveau permet un coulissement longitudinal entre deux positions de butée extrêmes, qui sont telles qu'elles ne gênent pas la fermeture sur la lèvre 27 d'une part, la venue en appui des faces coopérantes formant la buse de pulvérisation d'autre part. Les déplacements du clapet 71 par rapport au reste de l'obturateur 30 améliorent le fonctionnement du dispositif grâce à un entraînement brusque de l'obturateur au moment où il quitte la position de fermeture du tube plongeur.

La conception de la partie supérieure de l'obturateur, formant notamment le chapeau, se distingue de la figure 1 en ce que le capot, l'obturateur, et la buse qu'ils forment ensemble sont conçus pour assurer une pulvérisation horizontale, c'est-à-dire perpendiculairement à l'axe du dispositif. On voit ainsi que l'orifice de sortie 73 est percé à travers une paroi verticale 74 du capot, contre laquelle coulisse l'obturateur, par une face plane verticale. Les portées planes du capot et de l'obturateur qui viennent en appui en position de pulvérisation sont représentées respectivement en 75 et 76. Les canaux de la buse sont formés par des rainures 77, ménagées dans l'obturateur uniquement. Deux rainures seulement sont prévues. Elles concourent face à l'orifice 73, et se terminent, à leurs autres extrémités, en bout de deux canaux 78 qui rejoignent l'espace compris sous le chapeau de l'obturateur. On peut naturellement prévoir des rainures plus nombreuses, mais toutes du côté opposé à l'orifice de sortie 73.

On comprend que dans ce cas comme dans le précédent, la forme du chapeau de l'obturateur, creux en dessous, participe à canaliser efficacement le liquide vers la buse, alors que le circuit de retour d'air en fin de pulvérisation est séparé, puisqu'il se situe essentiellement à l'extérieur de l'obturateur. Sur le dessus du chapeau, les faces arrière 79 et latérales sont largement dégagées du capot, pourfaciliter ce retour d'air lorsque les faces 75 et 76 ne sont plus en appui.

Le mode de réalisation de la figure 5 est également très voisin de celui de la figure 1, mais adapté cette fois pour pulvériser le mélange liquide/air, verticalement dans l'axe du récipient et du dispositif de pulvérisation. On y retrouve donc le capot 2, la coupelle 17 et l'obturateur 30, avec son chapeau 31, prolongé vers le bas par une partie annulaire longitudinale 81 portant les ailes de guidage 37. Mais toutes ces pièces présentent une symétrie de révolution, l'orifice de sortie 14 du capot étant situé dans l'axe. Dans le cas particulier illustré, la buse comporte trois canaux formés contre la face inférieure 85 du capot 2, qui est lisse, par trois rainures 82 creusées sur le dessus du chapeau 31, pour conduire le mélange liquide/air admis par des orifices périphériques 83 jusqu'à l'évidement axial 84, avec un effet tourbillonnaire. De ce fait, il n'a pas été utile de prévoir des rainures de guidage à l'intérieur de la jupe 3 du capot, les ailes 37 assurant un centrage sans orientation particulière.

Par ailleurs, on a supposé que la tige 40 de l'obturateur était pleine et que la partie annulaire 81 du chapeau présentait un jeu relativement faible autour de la cheminée centrale 23 de la coupelle 17. On assure ainsi une séparation entre les circuits d'air et de liquide plus complète que dans les variantes décrites précédemment.

On aura compris, entre autres, des descriptions de ces différents modes réalisation, que l'obturateur du dispositif selon l'invention combine toujours la fonction d'ouverture et fermeture de l'arrivée de liquide avec la fonction qui consiste alternativement à former la buse de pulvérisation et à libérer l'entrée d'air.

Dans une forme de réalisation industrielle qui sera maintenant décrite en se référant au figure 6 le dispositif de pulvérisation selon l'invention est protégé par un capuchon 50 formant capsule d'inviolabilité. Ce capuchon se ferme sur le capot 2, qu'il recouvre entièrement, en se rabattant autour d'un axe d'articulation formé par deux pivots 56 portés par des saillies prévues sous le capuchon 50.

En une position diamétralement opposée à l'axe d'articulation, le capuchon 50 comporte une languette 58 qui est utilisée pour le soulever avec le doigt. Il comporte aussi une jupe cylindrique 57 dont le bord inférieur vient s'encliqueter sur un bourrelet 59 dont est pourvue la partie centrale du capot 2. L'étanchéité en position fermée est ainsi assurée.

## Revendications

1. Dispositif de pulvérisation pour un récipient déformable pour créer une pression d'expulsion d'un liquide contenu dans le récipient passant par un tube plongeur (16) et par un orifice (14, 73) ménagé à travers un capot rigide (2) fermant le récipient, et pour créer une dépression d'aspiration d'air vers l'intérieur du récipient par le même orifice (14, 73) et par un passage d'air (22) entre ledit orifice (14, 73) et l'intérieur du récipient (10), le dispositif comportant un obturateur (30) mobile axialement par rapport au capot entre une position de pulvérisation et une position d'aspiration d'air, l'obturateur (30) présentant extérieurement une face qui en position de pulvérisation est en appui avec une face interne du capot (2) et coopère avec elle pour former une buse de pulvérisation de liquide et présentant un élément (40, 71) de fermeture pour fermer le tube plongeur (16) en cas d'aspiration d'air, le tube plongeur (16) étant connecté directement ou indirectement au capot (2) et l'obturateur (30) comprenant l'élément de fermeture (40, 71) étant mobile indépendamment du tube plongeur (16) entre une position de repos correspondant à la position d'aspiration d'air dans laquelle le tube plongeur (16) est fermé et une position de pulvérisation, caractérisé en ce que l'obturateur (30) est muni d'un chapeau (31) avec une partie annulaire (81) creuse et ouverte vers le bas, la partie annulaire s'étendant autour d'une partie tubulaire (23) connectée au tube plongeur (16) pour définir un premierflux de liquide du tube plongeur (16) par l'intérieur de la partie annulaire (81) et pour définir un deuxième flux d'air s'étendant des passages d'air, les orifices (22), et le long de l'extérieur de la partie annulaire (81) de l'obturateur (30), de manière que le premierflux communique avec le deuxième flux à travers des orifices (28, 78, 83) ménagés dans le chapeau (31) de l'obturateur (30), ces orifices (28, 78, 83) étant situés latéralement de l'orifice (14, 73) ménagé à travers le capot rigide (2).

2. Dispositif selon revendication 1, caractérisé en ce que ladite buse est constituée, en position de pulvérisation de l'obturateur (30), de préference sous la forme d'une buse tourbillonnaire, par des canaux (32, 15, 77, 82) ménagés dans la face externe (33, 76) du chapeau (31) de l'obturateur (30) et/ou dans la face interne (13, 75, 85) du capot (2), les orifices (28, 78, 83) de passage de liquide dans le chapeau (31) débouchant à l'extrémité desdits cannaux opposée à l'orifice (14, 73) du capot (2).

3. Dipositif selon l'une quelconque des revendications 1 à 2, caractérisé en ce qu'il comporte une coupelle (17) de jonction entre le tube plongeur (16) et le capot (2), comportant des moyens (27) de coopération avec ledit élément de fermeture de l'obturateur (30) et la partie tubulaire (23) dans l'interne de la partie annulaire (81) creuse du chapeau (31), la partie tubulaire (23) guidant l'écoulement du liquide, en position de pulvérisation de l'obturateur (30), vers lesdits orifices (28, 78, 83) du chapeau.

4. Dispositif selon l'une quelconque des revendications 1 à 3, caractérisé en ce que l'obturateur (30) comporte des ailes (37) de guidage de ses déplacements par rapport au capot (2), séparées par des espaces de circulation d'air autour de l'obturateur, communiquant largement avec la buse.

5. Dispositif selon la revendication 4, caractérisé en ce que lesdites ailes (37) coulissent dans des rainures (4) ménagées longitudinalement à l'intérieur d'une jupe (3) solidaire du capot (2).

6. Dispositif selon l'une quelconque des revendications 3 à 5, caractérisé en ce que ladite partie tubulaire (23) de la coupelle comporte intérieurement une lèvre (27) formant siège de valve pour ledit élément de fermeture (40).

7. Dispositif selon l'une quelconque des revendications 1 à 6, caractérisé en ce qu'une tige formant ledit élément de fermeture (71) de l'obturateur (30) est montée mobile par rapport au chapeau (31) de l'obturateur (30) coopérant avec le capot (2).

8. Dispositif selon l'une quelconque des revendications 1 à 7, caractérisé en ce que ladite buse est formée d'au moins trois canaux (82) ouverts sur des passages d'admission de liquide et d'air, selon une disposition à symétrie circulaire, ledit orifice(14) du capot étant dans l'axe du dispositif, pour une émission suivant cet axe.

9. Dispositif selon l'une quelconque des revendications 1 à 7, caractérisé en ce que ladite buse est formée d'au moins deux canaux (76) ouverts sur des passages d'admission de liquide et d'air et concourant vers un côté pour alimenter l'orifice (73) du capot (2), celui-ci étant disposé latéralement pour une émission perpendiculaire à l'axe du dispositif, à travers une paroi (74) en contact coulissant avec l'obturateur (30).

## Patentansprüche

1. Spritzkopf für einen verformbaren Behälter zum Hervorrufen eines Druckes zum Austossen einer im Behälter befindlichen Flüssigkeit, die durch ein Tauchrohr (16) und durch eine Oeffnung (14, 73) strömt, die durch eine starre, den Behälter schliessende Kappe (2) hindurch läuft und zum Hervorrufen eines Luftansaugdruks im Inneren des Behälters durch dieselbe Oeffnung (14, 73) und durch eine Luftdurchgangsöffnung (22) zwischen der genannten Oeffnung (14, 73) und dem Innern des Behälters (10) hindurch, wobei die Vorrichtung einen Verschluss (30) umfasst, der in bezug auf die Kappe zwischen einer Spritzstellung und einer Luftansaugstellung axial beweglich ist, wobei der Verschluss (30) eine Aussenfläche besitzt, die in Spritzstellung an einer Innenseite der Kappe (2) anliegt und mit dieser zusammenwirkt um eine Flüssigkeitsspritzdüse zu bilden und ein Schliesselement (40, 71) besitzt zum Schliessen der Tauchrohres (16) im Falle der Luftansaugung, wobei das Tauchrohr (16) direkt oder indirekt mit der Kappe (2) verbunden ist und der Verschluss (30) das Schliesselement (40, 71) umfasst, das unabhängig von dem Tauchrohr (16) beweglich ist zwischen einer Ruhestellung entsprechend der Luftansaugstellung in welcher das Tauchrohr (16) geschlossen ist und einer Spritzstelling, dadurch gekennzeichnet, dass der Verschluss (30) mit einer Abdeckung (31) mit einem hohlen und nach unten offenen ringförmigen Teil (81) versehen ist, wobei der ringförmige Teil sich um einen rohrförmigen Teil (23) entstreckt, der mit dem Tauchrohr (16) verbunden ist zur Bildung eines ersten Flüssigkeitsstroms von dem Tauchrohr (16) durch das Innere des ringförmigen Teiles (81) und zur Bildung eines zweiten Luftstroms, der sich von den Luftdurchgangsöffnungen, den Oeffnungen (22) und längs des Äusseren des ringförmigen Teiles (81) des Verschlusses (30) erstreckt, so dass der erste Strom mit dem zweiten Strom durch die in der Abdeckung (31) des Verschlusses (30) vorgesehenen Oeffnungen (28, 78, 83) hindurch kommuniziert, wobei diese Oeffnungen (28, 78, 83) seitlich der durch die starre Kappe (2) hindurch laufende Oeffnung (14, 73) angeordnet sind.

2. Vorrichtung gemäss Anspruch 1, dadurch gekennzeichnet, dass in der Spritzstellung des Verschlusses (30) die Düse vorzugsweize in der Form einer Wirbeldüse ausgebildet ist, mittels Kanäle (32,15,77,82) die in der Aussenfläche (33, 76) der Abdeckung (31) des Verschlusses (30) und/oder in der Innenfläche (13, 75, 85) der Kappe (2), angeordnet sind, wobei die Flüssigkeitsdurchgangsöffnungen (28, 78, 73) in der Abdeckung (31) am, der Oeffnung (14,73) der Kappe (2) entgegengesetzten, Ende der Kanäle münden.

3. Vorrichtung gemäss einem der Ansprüche 1 und 2, dadurch gekennzeichnet, dass sie eine Verbindungsschale (17) zwischen dem Tauchrohr (16) und der Kappe (2) umfasst, die mit Elementen (27) versehen ist zur Zusammenarbeitung mit dem Schliesselement des Verschlusses (30) und mit dem rohrförmigen Teil (23) im Inneren des hohlen ringförmigen Teiles (81) der Abdeckung (31), wobei der rohrförmige Teil (23), in der Spritzstelling des Verschlusses (30), die Flüssigkeitsströmung zu den Oeffnungen (28, 78, 83) der Abdeckung leitet.

4. Vorrichtung gemäss einem der Ansprüche 1-3, dadurch gekennzeichnet, dass der Verschluss (30) Flügel (37) zur Führung seiner Versetzungen in bezug auf die Kappe (2) umfasst, die durch mit der Düse geräumig in Verbindung stehende, sich um den Verschluss erstreckende Luftzirkulationsräume getrennt sind.

5. Vorrichtung gemäss Anspruch 4, dadurch gekennzeichnet, dass die Flügel (37) in Rillen (4) gleiten, die in Längsrichtung im Inneren eines mit der Kappe (2) fest verbundenen Mantels (3) angebracht sind.

6. Vorrichtung gemäss einem der Ansprüche 3-5, dadurch gekennzeichnet, dass der rohrförmige Teil (23) der Schale in seinem Inneren eine Schulter (27) umfasst, die als Ventilsitz für das Schliesselement (40) dient.

7. Vorrichtung gemäss einem der Ansprüche 1-6, dadurch gekennzeichnet, dass eine das Schliesselement (71) des Verschlusses (30) bildende Stange beweglich zu der Abdeckung (31) des Verschlusses (30), der mit der Kappe (2) zusammenarbeitet, montiert ist.

8. Vorrichtung gemäss einem der Ansprüche 1-7, dadurch gekennzeichnet, dass die Düse wenigstens drei Känale (82) umfasst, die mit Flüssigkeits und Luftzufuhröffnungen kommunizieren gemäss einer kreisförmigen Symmetrie-anordnung, wobei die Oeffnung (14) der Kappe sich in der Achse der Vorrichtung befindet, für eine Emission gemäss dieser Achse.

9. Vorrichtung gemäss einem der Ansprüche 1-7, dadurch gekennzeichnet, dass die Düse wenigstens zwei Känale (76) umfasst, die mit Flüssig-. keits und Luftzufurhöffnungen kommunizieren und zu einer Seite hin konvergieren um die Oeffnung (73) der Kappe (2) zu speisen, wobei diese für eine Emission senkrecht zur Achse der Vorrichtung seitlich angeordnet ist, durch eine Wand (74) hindurch die im Gleitkontakt mit dem Verschluss (30) steht.

## Claims

1. A spray-discharge device for a deformable container for creating a pressure for expelling a liquid contained in the container passing via an eductor tube (16) and via an orifice (14, 73) arranged through a rigid cover (2) closing the container, and for creating a partial vacuum for sucking air towards the interior of the container through the same orifice (14, 73) and through a passage of air (22) between said orifice (14, 73) and the interior of the container (10), the device comprising an obturator (30) axially movable with respect to the cover between a spray-discharge position and an air suction position, the obturator (30) presenting an outer surface which in the spray-discharge position, is engaging an inner surface of the cover (2) and cooperates therewith to form a nozzle for the spray discharge of liquid and presenting a closing element (40, 71) for shutting-off the eductor tube (16) in the case of air-suction, the eductor tube (16) being connected directly or indirectly to the cover (2) and the obturator (30) comprising the closing element (40, 71) being movable independently of the eductor tube (16) between a position of inactivity corresponding to the air-suction position wherein the eductor tube (16) is closed and a spray-discharge position, characterized in that the obturator (30) is provided with a cap (31) with an annular part (81) which is hollow and open downwardly, the annular part extending around a tubular part (23) connected to the eductor tube (16) for forming a first flow of liquid from the eductor tube (16) through the interior of the annular part (81) and for forming a second flow of air extending from the passages of air, the orifices (22), and along the exterior of the annular part (81) of the obturator (30) so that the first flow communicates with the second flow through the orifices (28, 78, 83) provided in the cap (31) of the obturator (30), said orifices (28, 78, 83) being situated laterally of the orifice (14, 73) provided through the rigid cover (2).

2. A device according to claim 1, characterized in that in the spray-discharge position of the obturator (30) said nozzle is constituted, preferably in the form of a vortical nozzle, by ducts (32, 15,77,82) provided in the outer surface (33, 76) of the cap (31) of the obturator (30) and/or in the inner surface (13, 75, 85) of the cover (2), the orifices (28, 78, 83) for the passage of liquid in the cap (31) debouching at the end of said ducts opposite to the orifice (14, 73) of the cover (2).

3. A device according to any of the claims 1 and 2, characterized in that it comprises a joining cup (17) between the eductor tube (16) and the cover (2), comprising cooperating means (27) with said closing element of the obturator (30) and the tubular part (23) in the interior of the hollow annular portion (81) of the cap (31), the tubular part (23) guiding the liquid flow in the spray-discharge position of the obturator (30), towards said orifices (28, 78, 83) of the cap.

4. A device according to any of the claims 1 to 3, characterized in that the obturator (30) comprises wings (37) for guiding its displacements with respect to the cover (2), separated by spaces for the circulation of air around the obturator, communicating largely with the nozzle.

5. A device according to claim 4, characterized in that said wings (37) slide within the grooves (4) formed longitudinally within a skirt (3) which is integral with the cover (2).

6. A device according to any of the claims 3-5, characterized in that said tubular part (23) of the cup comprises internally a lip (27) which forms a valve seat for said closing element (40).

7. A device according to any of the claims 1-6, characterized in that a rod forming said closing element (71) of the obturator (30) is movably mounted with respect to the cap (31) of the obturator (30) cooperating with the cover (2).

8. A device according to any of the claims 1-7, characterized in that said nozzle is constituted by at least three ducts (82) communicating with feeding passages for feeding liquid and air according to a circular symmetry arrangement, said orifice (14) of the cap being in the axis of the device for an emission according to said axis.

9. A device according to any of the claims 1-7, characterized in that said nozzle is constituted by at least two ducts (76) communicating with feeding passages for feeding liquid and air and converging towards a side for feeding the orifice (73) of the cover (2), this being arranged laterally for an emission perpendicular to the axis of the device, through a wall (74) in sliding contact with the obturator (30).
